# EUROPÄISCHE PATENTSCHRIFT

(11) **EP 1 310 445 B1**
(45) Veröffentlichungstag und Bekanntmachung des Hinweises auf die Patenterteilung: **06.12.2006**
(21) Anmeldenummer: 02024034.7
(22) Anmeldetag: 25.10.2002
(51) Int. Cl.: B65H 18/00, B65H 75/08, B65H 27/00

(54) **Walze zum Aufwickeln einer Materialbahn, Verfahren zur Herstellung einer Walze und Verfahren zur Verbesserung der Wickelqualität**
Roller for winding a material web, method for the production of a roller and method for improvement of the winding quality
Rouleau pour enrouler une bande, méthode pour la fabrication d' un tel rouleau et méthode pour améliorer la qualité de l'enroulement

(30) Priorität: 09.11.2001 DE 10154759
(43) Veröffentlichungstag der Anmeldung: 14.05.2003
(73) Patentinhaber: Voith Patent GmbH, 89522 Heidenheim (DE)
(72) Erfinder: Kaipf, Walter, 89437 Haunsheim (DE); Krägeloh, Eckart, 89522 Heidenheim (DE); Wolf, Robert, 89542 Herbrechtingen (DE)

(56) Entgegenhaltungen:
- EP-A- 0 314 614
- EP-A- 0 500 515
- DE-A- 3 733 338
- FR-A- 1 093 596
- US-A1- 2001 008 863

## Beschreibung

Die Erfindung betrifft einen Wickelkern zum kontinuierlichen Aufwickeln einer Materialbahn mit einem Grundkörper, der je einen an seinen beiden Stirnseiten angebrachten Lagerzapfen aufweist, und mit einer bahnberührten Umfangsfläche.
Die Erfindung betrifft weiterhin ein Verfahren zur Verbesserung der Wickelqualität einer auf einem Wickelkern kontinuierlich aufgewickelten Materialbahn, insbesondere einer Papier- oder Kartonbahn.

Ein Wickelkern, zum Beispiel ein Tambour für den Einsatz in einer Wickelmaschine oder eine Wickelhülse für den Einsatz in einer Rollenschneidmaschine, ist in der deutschen Gebrauchsmusterschrift DE 296 12 786 U1 offenbart. Dieser Wickelkern besteht vorzugsweise aus einem hohlzylindrischen Wickelkernkörper und je einem an seinen beiden Enden angebrachten Lagerzapfen, mit denen er während seiner Verwendung in Lagern ruht, die meistens auf beispielsweise horizontalen Schienen bewegbar abgestützt sind.

Der Wickelvorgang hat sowohl in der Materialbahnherstellung als auch in der Materialbahnveredelung eine sehr große Bedeutung, weil bisweilen die Gefahr besteht, dass eine bisher einwandfrei hergestellte Materialbahn beim Wickeln derart durch Wickelfehler beeinträchtigt wird, dass Teile einer hergestellten Wickelrolle unverkäuflich sind. Zu den bekannten Wickelfehlern gehören die sogenannten Glanzstellen, Falten oder Platzer. Die entstehenden Wickelfehler werden generell umso größer, je schneller die Wickelmaschinen betrieben werden (Größenordnung 1.500 bis 2.500 m/min) und je größer die hergestellten Durchmesser (Größenordnung 2,5 bis 4,5 m) und Fertiggewichte (Größenordnung bis zu 135 t) der Wickelrollen ("Fertigtamboure") sind.

Für die Entstehung von beispielsweise Glanzstellen gibt es eine Vielzahl an Theorien, wobei die am weitesten verbreitete Theorie die folgende ist: Wenn die Materialbahn auf einem Wickelkernaufgewickelt wird und die dabei entstehende Wickelrolle allmählich ihren fertigen Durchmesser erreicht, so bewirken die hohen Gewichtskräfte eine Durchbiegung des Wickelkerns die letztendlich relative Verschiebungen einzelner Materialbahnlagen (Axialverschiebungen), insbesondere in den Randbereichen, gegeneinander bewirkt. Mit anderen Worten: Benachbarte Materialbahnlagen gleiten aufgrund wirkender Schubspannungen unter Reibung aufeinander, dass letztendlich unerwünschte Glanzstellen in Erscheinung treten.
Die Durchbiegung des Wickelkerns stellt somit das eigentliche Dimensionierungskriterium für solche Wickerlkerne dar, was bedeutet, dass Wanddicke und Durchmesser und folglich Gewicht und Kosten eines jeweiligen Wickelkerns von der jeweils maximal zulässigen Durchbiegung bestimmt sind.

Das Erscheinungsbild von Glanzstellen ist vielseitig:
- sie entstehen hauptsächlich in einem Schwartenbereich von bis zu 150 mm, gelegentlich auch in einem größeren Schwartenbereich von bis zu 300 mm;
- sie treten bei einem Wickelrollendurchmesser meist von größer 2,5 m auf und werden mit zunehmendem Wickelrollendurchmesser gravierender;
- sie treten im wesentlichen im Randbereich zwischen 0,5 und 1,5 m auf;
- sie können sich manchmal nur über wenige Materialbahnlagen (circa 10 Materialbahnlagen) erstrecken;
- sie treten bei gestrichenen Papiersorten auf, sind aber meist nur bei den sogenannten Mattsorten störend.

Hinsichtlich der Vermeidung des Entstehens von Glanzstellen sind in der Vergangenheit schon verschiedenartige Anstrengungen unternommen worden, die letztendlich ohne den erhofften Erfolg blieben.

So wurde die Wickelrolle im Bereich der möglichen Glanzstellen bewusst mit einer Weichstelle gewickelt (hängende Ränder) oder die Wickelrolle im Kern härter gewickelt (hängende Ränder), wobei es zu Problemen mit der Planlage der Materialbahn kam.

Ferner wurde der Wickelkern, wie beispielsweise in der deutschen Offenlegungsschrift DE 199 44 703 A1 offenbart, mit verschiedenen Bombierungen versehen. Zum Beispiel zeigten sich mit einer Bombierung von 2,4 mm zwar keine Glanzstellen, im Kern der Wickelrolle bildeten sich jedoch Falten, und mit einer Bombierung von 1,1 mm konnten Glanzstellen nicht sicher vermieden werden, zudem zeigten sich Probleme beim Anwickeln. Auch die Steuerung der Profile trug zu keiner Problemlösung bei: Ein normales Profil (hängende Ränder) resultierte in einer geringeren Wickelhärte am Rand, ein ebenes Profil, erzeugt durch Kalander und/oder Strich, reduzierte unwesentlich die Gefahr des Entstehens von Glanzstellen.

Aus der deutschen Gebrauchsmusterschrift DE 296 22 141 U1 ist überdies bekannt, einen Wickelkern mit einer in ihrem Innern angeordneten Trägereinrichtung, die eine den um eine Achse rotierenden Wickelkernmantel abstützende Stützvorrichtung umfasst, zu versehen.

Nachteilhaft an diesem Wickelkern ist, dass die eingebaute Stützvorrichtung nicht unerhebliche Mehrkosten bei der Anschaffung verursacht, und dies bei der Tatsache, dass an einer Papier- oder Kartonmaschine im Regelfall 15 bis 25 Wickelkerne im Einsatz sind.

Letztlich ist aus der europäischen Patentschrift EP 0 500 515 B1 (≡ DE 692 19 923 T2) ein Wickelkern Aufwickeln einer Materialbahn bekannt, der aus einem Außen- und einem Innenmantel besteht, wobei der Außenmantel mit Hilfe von aus Wälzlagern, Gleitlagern oder torsionssteifen Einrichtungen bestehenden und ortsfest angebrachten Gelenkverbindungsvorrichtungen an dem Innenmantel abgestützt ist.
Dieser Wickelkern weist den Nachteil auf, dass er konstruktiv für einen Anwendungsfall mit bestimmten Parametern ausgelegt ist und er bei Veränderung nur eines Parameters, beispielsweise des Flächengewichts der Materialbahn, nur schwer lösbare Probleme mit sich bringt.

Die Offenlegungsschrift US 2001/0008863 A1 offenbart eine Entnahme-, Breitstreck- oder Führungswalze für eine Materialbahn. Sie besitzt einen Grundkörper, der je einen an seinen beiden Stirnseiten angebrachten Lagerzapfen aufweist, und eine bahnberührte Umfangsfläche. Der Grundkörper weist dabei im Bereich seiner beiden Grundkörperenden jeweils einen kleineren Grundkörperenddurchmesser als im Bereich der Grundkörpermitte mit einem Grundkörpermittendurchmesser auf. Weiterhin ist die offenbarte Entnahme-, Breitstreck- oder Führungswalze für eine Materialbahn im Bereich ihrer beiden Walzenenden jeweils mit einer zum Grundkörper koaxial ausgerichteten und dünnwandigen Rohrhülse, die im außenliegenden, zum jeweiligen Lagerzapfen hin gerichteten Bereich fliegend und die im innenliegenden, zur Walzenmitte hin gerichteten Bereich mittels Gelenkverbindungen an dem Grundkörper befestigt ist, unter Ausbildung eines ringartigen Zwischenraums versehen.

Als Resümee dieser verschiedenartigen Anstrengungen lässt sich festhalten: Die Gefahr des Entstehens von Wickelfehlern, insbesondere von Glanzstellen, beim Aufwickeln von Materialbahnen auf einen Wickelkern konnte kaum oder nur unwesentlich reduziert werden oder eine merkliche Reduzierung konnte nur bei unverhältnismäßig hohen Kosten für den Wickelkern, die bei veränderten Marktbedingungen nicht mehr tragbar sind, erreicht werden.

Es ist also Aufgabe der Erfindung, einen verbesserten, kostengünstigeren und vorzugsweise nachrüstbaren Wickelkern der eingangs genannten Art zu schaffen, bei dem die Durchbiegung der Wickelkernmantellinie entsprechend reduziert ist ("eingeebnete Biegelinie").
Weiterhin besteht die Aufgabe der Erfindung darin, ein Verfahren zur Verbesserung der Wickelqualität einer auf einem Wickelkern kontinuierlich aufgewickelten Materialbahn, insbesondere einer Papier- oder Kartonbahn, anzugeben.

Diese Aufgabe wird bei einem Wickelkern der eingangs genannten Art erfindungsgemäß dadurch gelöst, dass der Grundkörper im Bereich seiner beiden Grundkörperenden jeweils einen kleineren Grundkörperenddurchmesser als im Bereich der Grundkörpermitte mit einem Grundkörpermittendurchmesser aufweist, und dass der Wickelkern im Bereich einer beiden Wickelkernenden jeweils mit einer zum Grundkörper koaxial ausgerichteten und vorzugsweise dünnwandigen Rohrhülse, die im außenliegenden, zum jeweiligen Lagerzapfen hin gerichteten Bereich fliegend und die im innenliegenden, zur Wickelkernmitte hin gerichteten Bereich starr an dem Grundkörper befestigt ist, mit einem jeweiligen Rohrhülsenaußeudurchmesser unter Ausbildung eines ringartigen Zwischenraums versehen ist.
Aufgrund dieser konstruktiven Ausbildung des Wickelkerns wird auch bei größeren Wickeldurchmessern die Durchbiegung der Wickelkernmantellinie zumindest so weit reduziert, dass größere Randneigungen ausgeschlossen werden, wodurch auch zu Glanzstellen führende Lagenverschiebungen im Wickelgut vermieden werden ("eingeebnete Biegelinie").
Auch können vorhandene Wickelkerne einfach entsprechend angepasst werden, so dass eine Neufertigung derselben nicht erforderlich ist. Weiterhin ist aufgrund der geringen Gewichtsänderung auch keine Anpassung der Hebe-, Transport- und Antriebseinrichtungen erforderlich.

Hinsichtlich des konstruktiven Aufbaus des erfindungsgemäßen Wickelkerns gibt es weitere verschiedene Ausgestaltungsmöglichkeiten: die beiden jeweiligen Rohrhülsenaußendurchmesser sind größer als der Grundkörpermittendurchmesser, wobei zwischen den beiden Rohrhülsen ein Zwischenbereich vorhanden ist, der mit mindestens einem Füllstoff zwecks Erhalt eines konstanten Wickelkern durchmessers für die bahnberührte Umfangsfläche versehen ist, oder die beiden jeweiligen Rohrhülsenaußendurchmesser und der Grundkörpermittendurchmesser gleich sind, damit sie einen konstanten Wickelkern außendurchmesser für die bahnberührte Umfangsfläche bilden, wobei die Außenumfangsfläche der jeweiligen Rohrhülse und die Außenumfangsfläche der Grundkörpermitte mit einer Beschichtung versehen sein kann.

Hinsichtlich der noch maximal vorkommenden Durchbiegung ist es ausreichend, wenn der zwischen dem jeweiligen Grundkörperende und der jeweiligen Rohrhülse gebildete jeweilige ringartige Zwischenraum eine Ringstärke von 5 mm bis 20 mm, vorzugsweise von 8 mm bis 15 mm, aufweist.

Die jeweilige Grundkörperende weist eine jeweilige axiale Länge im Bereich von 15 % bis 45 %, vorzugsweise im Bereich von 20 % bis 35 %, der Länge (L_{W}) des Wickelkerns auf. Diese jeweilige axiale Länge ist vollkommen ausreichend, um die jeweiligen Randneigungen entsprechend zu reduzieren.

Unter festigkeitstechnischen Aspekten weist die jeweilige Rohrhülse eine Wandstärke von 10 mm bis 25 mm, vorzugsweise von 12 mm bis 20 mm, bei einer vorzugsweise konstanten oder annähernd konstanten Wandstärke in Achsrichtung auf.

Zwecks Erreichung lediglich geringerer Mehrkosten für den Wickelkern ist die jeweilige Rohrhülse mittels mindestens einer einlagigen Schweißung vorzugsweise starr an der Grundkörpermitte befestigt.

Die jeweilige Rohrhülse besteht vorzugsweise aus Stahl und/oder aus einem Kunststoff und/oder einer Werkstoffkombination, wobei der Kunststoff Verstärkungen aus Fasern, Geweben oder ähnlichem enthält und der Grad der Verstärkung vorzugsweise zum außenliegenden, zum jeweiligen Lagerzapfen hin gerichteten Bereich abnimmt. Diese Werkstoffe haben sich in der Praxis bereits mehrfach bewährt und sind zudem noch kostengünstig hinsichtlich ihrer Anschaffungs- und Verarbeitungskosten.

Die jeweilige Rohrhülse ist mit einem axialen Überlappungsbereich von 100 mm bis 500 mm, vorzugsweise von 200 mm bis 400 mm, an der Grundkörpermitte angebracht ist.

Damit die jeweilige Rohrhülse weiters an Führung und an Halt gewinnt, ist sie im Überlappungsbereich zusätzlich in einem axialen Bereich von 25 mm bis 150 mm, vorzugsweise von 30 mm bis 100 mm, vorzugsweise durch mindestens einen Schrumpfsitz radial geführt, wobei der Schrumpfsitz in bevorzugter Weise im von der Schweißung abgewandten Bereich des Überlappungsbereichs angebracht ist.

Vorzugsweise auch ist mindestens ein Entlastungsfreischnitt, vorzugsweise eine Entlastungsrille, im der Schweißung zugewandten Bereich des Überlappungsbereichs angebracht.

Weiterhin besteht die Beschichtung und/oder der Füllstoff aus einem flexiblen Material und weist eine Härte im Bereich von 20 P&J bis 100 P&J, vorzugsweise von 25 P&J bis 50 P&J, auf. Die Beschichtung und/oder der Füllstoff kann insbesondere aus Polyurethan (PU) oder aus einem Stoff mit ähnlichen Eigenschaften bestehen.

Im Hinblick auf eine gewichtsminimierte Ausführung des Wickelkerns ist vorgesehen, dass der Grundkörper des Wickelkerns als ein Hohlkörper ausgebildet ist, und dies bei mindestens ausreichender Erfüllung aller festigkeitstechnischen und prozesstechnischen Anforderungen an den Wickelkern.

Überdies ist die bahnberührte Umfangsfläche durch die beiden Außenumfangsflächen der beiden Rohrhülsen und die Außenumfangsfläche des im Zwischenbereich eingebrachten Füllstoffs oder durch die beiden Außenumfangsflächen der beiden Rohrhülsen und die Außenumfangsfläche der Grundkörpermitte oder durch die Beschichtung, die auf die Außenumfangsfläche der jeweiligen Rohrhülse und die Außenumfangsfläche der Grundkörpermitte aufgebracht ist, gebildet ist. Diese Ausgestaltungen des Wickelkerns resultierten unter anderem in einer Vergleichmäßigung der bahnberührten Umfangsfläche.

Die verfahrensmäßige Aufgabe wird dadurch gelöst, dass ein Wickelkern gemäß der vorliegenden Erfindung verwendet wird.
Zudem entsteht der Vorteil, dass auch vorhandene Wickelkerne einfach entsprechend angepasst werden können, so dass eine Neufertigung derselben nicht erforderlich ist. Weiterhin ist aufgrund der geringen Gewichtsänderung auch keine Anpassung der Hebe-, Transport- und Antriebseinrichtungen erforderlich.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

Es zeigen
- Figur 1:: eine schematisierte Ansicht eines Wickelkerns zum Aufwickeln einer Materialbahn; und
- Figur 2:: einen schematisierten Teilschnitt eines erfindungsgemäßen Wickelkerns.

Die in Figur 1 in schematisierter Form dargestellte und hinlänglich bekannte Wickelkern 1 besteht aus einem vorzugsweise hohlzylindrischen Kern 2 und auf diesem aufgewickelten, nur skizzenhaft und teilweise dargestellten Materialbahnlagen 3a, vorzugsweise Papier- oder Kartonbahnlagen, einer Materialbahn 3, vorzugsweise einer Papier- oder Kartonbahn. Der Wickelkern 1 besteht aus einem Wickelkernkörper (Grundkörper) 4 und an seinen beiden Stirnseiten 4.3 angebrachten, nur skizzenhaft und teilweise dargestellten Lagerzapfen 5. In bekannter Ausführung besteht der Wickelkernkörper 4 aus einem metallischen Werkstoff, beispielsweise Stahl; es ist jedoch auch die Verwendung von Faserverbundwerkstoffen allein oder in Verbindung mit anderen Werkstoffen, beispielsweise Stahl, denkbar. Der Wickelkern 1 kann ferner, wie in der bereits zitierten deutschen Gebrauchsmusterschrift DE 296 12 786 U1, ausgeführt sein: Wickelkernkörper 4 und ein dessen Mantelfläche aufweisender Bezug mit hoher Nachgiebigkeit, beispielsweise aus Gummi oder aus einem gummielastischen Kunststoff.
Unter der Wirkung der von den beiden Lagerzapfen 5 aufgenommenen Gewichts- und Anpresskräfte (Gesamtkräfte F_{G} (Pfeil)) biegt sich der Wickelkern 1 und der Kern 2 während des Betriebs um eine Durchbiegung D geringfügig durch. Diese von der Ideallinie abweichende Lage des Wickelkerns 1 ist in der Figur 1 in strichpunktierten Linien angedeutet.

Die Figur 2 zeigt einen schematisierten Teilschnitt eines erfindungsgemäßen Wickelkerns, wobei ledigich die obere linke Hälfte eines Wickelkernendes des symmetrisch aufgebauten Wickelkerns dargestellt ist. Hinsichtlich der allgemeinen Beschreibung der Figur 2 wird auf die der Figur 1 verwiesen.
Erfindungsgemäß ist nun vorgesehen, dass der Grundkörper 4 im Bereich seiner beiden Grundkörperenden 4.1 jeweils einen kleineren Grundkörperenddurchmesser D_{GE} als im Bereich der Grundkörperrnitts 4.2 mit einem Grundkörpermittendurchmesser D_{GM} aufweist, dass des Wickelkern 1 im Bereich ihrer beiden Wickelkernenden 1.1 jeweils mit einer zum Grundkörper 4 koaxial ausgerichteten und vorzugsweise dünnwandigen Rohrhülse 6, die im außenliegenden, zum jeweiligen nicht dargestellten Lagerzapfen hin gerichteten Bereich 6.1 fliegend und die im innenliegenden, zur Wickelkernmitte 1.2 hin gerichteten Bereich 6.2 vorzugsweise starr an dem Grundkörper 4 befestigt ist, unter Ausbildung eines ringartigen Zwischenraums 7 versehen ist.
In der Figur 1 ist klar erkennbar, dass die beiden jeweiligen Rohrhülsenaußendurchmesser D_{RA} größer als der Grundkörpermittendurchmesser D_{GM} sind, wobei zwischen den beiden Rohrhülsen 6 ein Zwischenbereich 8 vorhanden ist, der mit mindestens einem Füllstoff 9.1 zwecks Erhalt eines konstanten Wickelkernaußendurchmessers D_{W} für die bahnberührte Umfangsfläche 10 versehen ist. Alternativ, aber jedoch nicht explizit dargestellt, sind die beiden weiteren konstruktiven Ausgestaltungsmöglichkeiten der Form, dass die beiden jeweiligen Rohrhülsenaußendurchmesser D_{RA} und der Grundkörpermittendurchmesser D_{GM} gleich sind, damit sie einen konstanten Wickelkernaußendurchmessers D_{W} für die bahnberührte Umfangsfläche (10) bilden, wobei die Außenumfangsfläche 6.3 der jeweiligen Rohrhülse 6 und die Außenumfangsfläche 4.4 der Grundkörpermitte 4.2 mit einer Beschichtung 9.2 (gestrichelte Linie) versehen sein kann.
Die jeweilige Rohrhülse 6 weist dabei eine vorzugsweise zylindrische Außenumfangsfläche auf; sie kann jedoch auch konisch oder in einer anderen zweckmäßigen Kontur ausgeführt sein.
Weiterhin weist der zwischen dem jeweiligen Grundkörperende 4.1 und der jeweiligen Rohrhülse 6 gebildete jeweilige ringartige Zwischenraum 7 eine Ringstärke RS von 5 mm bis 20 mm, vorzugsweise von 8 mm bis 15 mm, auf und das jeweilige Grundkörperende 4.1 weist eine jeweilige axiale Länge L_{GE} im Bereich von 15 % bis 45 %, vorzugsweise im Bereich von 20 % bis 35 %, der Länge L_{W} (Pfeil, Figur 1) des Wickelkerns 1 auf.
Ferner weist die jeweilige Rohrhülse 6 eine Wandstärke WS von 10 mm bis 25 mm, vorzugsweise von 12 mm bis 20 mm, auf, wobei die jeweilige Rohrhülse insbesondere eine vorzugsweise konstante oder annähernd konstante Wandstärke WS in Achsrichtung AR (Pfeil) aufweist.
Die jeweilige Rohrhülse 6 ist mittels mindestens einer einlagigen Schweißung 11 vorzugsweise starr an der Grundkörpermitte 4.2 befestigt und die jeweilige Rohrhülse 6 besteht vorzugsweise aus Stahl und/oder aus einem Kunststoff und/oder einer Werkstoffkombination, wobei der Kunststoff in besonderer Ausführung Verstärkungen aus Fasern, Geweben oder ähnlichem enthält. Im Falle eines verstärkten Kunststoffs nimmt der Grad der Verstärkung vorzugsweise zum außenliegenden, zum jeweiligen nicht dargestellten Lagerzapfen hin gerichteten Bereich ab. Ein derartiger Aufbau der jeweiligen Rohrhülse aus Kunststoff samt eventueller genannter Verstärkungen obliegt dem Fachwissen eines Fachmanns.
Auch ist die jeweilige Rohrhülse 6 mit einem axialen Überlappungsbereich B_{Ü} von 100 mm bis 500 mm, vorzugsweise von 200 mm bis 400 mm, an der Grundkörpermitte 4.2 angebracht, wobei sie zusätzlich im Überlappungsbereich B_{Ü} in einem axialen Bereich B_{S} von 25 mm bis 150 mm, vorzugsweise von 30 mm bis 100 mm, vorzugsweise durch mindestens einen Schrumpfsitz 13 radial geführt ist. Der Schrumpfsitz 13 ist vorzugsweise im von der Schweißung 11 abgewandten Bereich des Überlappungsbereichs B_{Ü} und mindestens ein Entlastungsfreischnitt 12.1, vorzugsweise eine Entlastungsrille 12.2, ist im der Schweißung 11 zugewandten Bereich des Überlappungsbereichs B_{Ü} angebracht.
Der Füllstoff 9.1 und/oder die Beschichtung 9.2 besteht insbesondere aus einem flexiblen Material 14 und weist eine Härte H_{F} im Bereich von 20 P&J bis 100 P&J, vorzugsweise von 25 P&J bis 50 P&J, auf. Erfindungsgemäß besteht der Füllstoff 9.1 und/oder die Beschichtung 9.2 aus Polyurethan (PU) 15 oder aus einem Stoff mit ähnlichen Eigenschaften.
Weiterhin ist der Grundkörper 4 als ein Hohlkörper 16 ausgebildet und die bahnberührte Umfangsfläche 10 ist durch die beiden Außenumfangsflächen 6.3 der beiden Rohrhülsen 6 und die Außenumfangsfläche 8.1 des im Zwischenbereich 8 eingebrachten Füllstoffs 9.2 gebildet. Alternativ, jedoch nicht explizit dargestellt, kann die bahnberührte Umfangsfläche 10 auch durch die beiden Außenumfangsflächen 6.3 der beiden Rohrhülsen 6 und die Außenumfangsfläche 4.4 der Grundkörpermitte 4.2 oder durch die Beschichtung 9.2, die auf die Außenumfangsfläche 6.3 der jeweiligen Rohrhülse 6 und die Außenumfangsfläche 4.4 der Grundkörpermitte 4.2 aufgebracht sein kann, gebildet sein.

Der erfindungsgemäße Wickelkern 1 eignet sich auch in hervorragender Weise zur Verbesserung der Wickelqualität einer auf ihm kontinuierlich aufgewickelten Materialbahn 3, insbesondere einer Papier- oder Kartonbahn.

Es versteht sich von selbst, dass des erfindungsgemäße Wickelkern weitere konstruktive Eigenschaften aufweisen kann, ohne dabei den Rahmen der Offenbarung der vorliegenden Beschreibung samt Figuren zu verlassen. So kann beispielsweise die Rohrhülse mit variierenden Innendurchmessern zwecks möglicher Ausbildung mindestens eines formschlüssigen Anschlags ausgestaltet sein. Demzufolge kann von der erwähnten vorzugsweisen Konstantheit der axialen Wandstärke gegebenenfalls abgewichen werden.

Zusammenfassend ist festzuhalten, dass durch die Erfindung ein verbesserter, kostengünstigerer und vorzugsweise nachrüstbarer Wickelkern der eingangs genannten Art geschaffen wird, bei dem die Durchbiegung der Wickelkernmantellinie entsprechend reduziert ist.

### Bezugszeichenliste

- 1: Wickelkern
- 1.1: Wickelkernende
- 1.2: Wickelkernmitte
- 2: Kern
- 3: Materialbahn
- 3a: Materialbahnlage
- 4: Wickelkernkörper (Grundkörper)
- 4.1: Grundkörperende
- 4.2: Grundkörpermitte
- 4.3: Stirnseite
- 4.4: Außenumfangsfläche (Grundkörpermitte)
- 5: Lagerzapfen
- 6: Rohrhülse
- 6.1: Bereich (Endbereich)
- 6.2: Bereich (Mittenbereich)
- 6.3: Außenumfangsfläche (Rohrhülse)
- 7: Zwischenraum
- 8: Zwischenbereich
- 8.1: Außenumfangsfläche (Zwischenbereich)
- 9.1: Füllstoff
- 9.2: Beschichtung
- 10: Bahnberührte Umfangsfläche
- 11: Schweißung
- 12: Entlastungsfreischnitt
- 12.1: Entlastungsrille
- 13: Schrumpfsitz
- 14: Flexibles Material
- 15: Polyurethan (PU)
- 16: Hohlkörper

- AR: Achsrichtung (Pfeil)
- B_{S}: Bereich (Schrumpfsitz)
- B_{Ü}: Überlappungsbereich
- D: Durchbiegung
- D_{GE}: Grundkörperenddurchmesser
- D_{GM}: Grundkörpermittendurchmesser
- D_{RA}: Rohrhülsenaußendurchmesser
- D_{W}: Wickelkernaußendurchmesser
- F_{G}: Gesamtkräfte (Pfeil)
- H_{F}: Härte (Füllstück/Beschichtung)
- L_{G}: Länge (Wickelkern)
- L_{GE}: Länge (Grundkörperende)
- L_{W}: Länge (Wickelkern)
- RS: Ringstärke
- WS: Wandstärke (Rohrhülse)

## Patentansprüche

1. Wickelkern (1) zum kontinuierlichen Aufwickeln einer Materialbahn (3) mit einem Grundkörper (4), der je einen an seinen beiden Stirnseiten (4.3) angebrachten Lagerzapfen (5) aufweist, und mit einer bahnberührten Umfangsfläche (10),
**dadurch gekennzeichnet,**
**dass** der Grundkörper (4) im Bereich seiner beiden Grundkörperenden (4.1) jeweils einen kleineren Grundkörperenddurchmesser (D_{GE}) als im Bereich der Grundkörpermitte (4.2) mit einem Grundkörpermittendurchmesser (D_{GM}) aufweist, und
**dass** der Wickelkern (1) im Bereich seiner beiden Wickelkernenden (1.1) jeweils mit einer zum Grundkörper (4) koaxial ausgerichteten und dünnwandigen Rohrhülse (6), die im außenliegenden, zum jeweiligen Lagerzapfen (5) hin gerichteten Bereich (6.1) fliegend und die im innenliegenden, zur Wickelkernmitte (1.2) hin gerichteten Bereich (6.2) starr an dem Grundkörper (4) befestigt ist, mit einem jeweiligen Rohrhülsenaußendurchmesser (D_{RA}) unter Ausbildung eines ringartigen Zwischenraums (7) versehen ist.

2. Wickelkern (1) nach Anspruch 1,
**dadurch gekennzeichnet,**
**dass** die beiden jeweiligen Rohrhülsenaußendurchmesser (D_{RA}) größer als der Grundkörpermittendurchmesser (D_{GM}) sind, wobei zwischen den beiden Rohrhülsen (6) ein Zwischenbereich (8) vorhanden ist, der mit mindestens einem Füllstoff (9.1) zwecks Erhalt eines konstanten Wickelkernaußendurchmessers (D_{W}) für die bahnberührte Umfangsfläche (10) versehen ist.

3. Wickelkern (1) nach Anspruch 1,
**dadurch gekennzeichnet,**
**dass** die beiden jeweiligen Rohrhülsenaußendurchmesser (D_{RA}) und der Grundkörpermittendurchmesser (D_{GM}) gleich sind, damit sie einen konstanten Wickelkernaußendurchmessers (D_{W}) für die bahnberührte Umfangsfläche (10) bilden.

4. Wickelkern (1) nach Anspruch 3,
**dadurch gekennzeichnet,**
**dass** die Außenumfangsfläche (6.3) der jeweiligen Röhrhülse (6) und die Außenumfangsfläche (4.4) der Grundkörpermitte (4.2) mit einer Beschichtung (9.2) versehen ist.

5. Wickelkern (1) nach einem der vorhergehenden Ansprüche,
**dadurch gekennzeichnet,**
**dass** der zwischen dem jeweiligen Grundkörperende (4.1) und der jeweiligen Rohrhülse (6) gebildete jeweilige ringartige Zwischenraum (7) eine Ringstärke (RS) von 5 mm bis 20 mm, vorzugsweise von 8 mm bis 15 mm, aufweist.

6. Wickelkern (1) nach einem der vorhergehenden Ansprüche,
**dadurch gekennzeichnet,**
**dass** das jeweilige Grundkörperende (4.1) eine jeweilige axiale Länge (L_{GE}) im Bereich von 15 % bis 45 %, vorzugsweise im Bereich von 20 % bis 35 %, der Länge (L_{W}) des Wickelkerns (1) aufweist.

7. Wickelkern (1) nach einem der vorhergehenden Ansprüche,
**dadurch gekennzeichnet,**
**dass** die jeweilige Rohrhülse (6) eine Wandstärke (WS) von 10 mm bis 25 mm, vorzugsweise von 12 mm bis 20 mm, aufweist.

8. Wickelkern (1) nach Anspruch 7,
**dadurch gekennzeichnet,**
**dass** die jeweilige Rohrhülse (6) eine vorzugsweise konstante oder annähernd konstante Wandstärke (WS) in Achsrichtung (AR) (Pfeil) aufweist.

9. Wickelkern (1) nach einem der vorhergehenden Ansprüche,
**dadurch gekennzeichnet,**
**dass** die jeweilige Rohrhülse (6) mittels mindestens einer einlagigen Schweißung (11) starr an der Grundkörpermitte (4.2) befestigt ist.

10. Wickelkern (1) nach einem der vorhergehenden Ansprüche,
**dadurch gekennzeichnet,**
**dass** die jeweilige Rohrhülse (6) aus Stahl und/oder aus einem Kunststoff und/oder einer Werkstoffkombination besteht.

11. Wickelkern (1) nach Anspruch 10,
**dadurch gekennzeichnet,**
**dass** der Kunststoff Verstärkungen aus Fasern, Geweben oder ähnlichem enthält.

12. Wickelkern (1) nach Anspruch 11,
**dadurch gekennzeichnet,**
**dass** der Grad der Verstärkung zum außenliegenden, zum jeweiligen Lagerzapfen (5) hin gerichteten Bereich (6.1) abnimmt.

13. Wickelkern (1) nach einem der vorhergehenden Ansprüche,
**dadurch gekennzeichnet,**
**dass** die jeweilige Rohrhülse (6) mit einem axialen Überlappungsbereich (B_{Ü}) von 100 mm bis 500 mm, vorzugsweise von 200 mm bis 400 mm, an der Grundkörpermitte (4.2) angebracht ist.

14. Wickelkern (1) nach Anspruch 13,
**dadurch gekennzeichnet,**
**dass** die jeweilige Rohrhülse (6) im Überlappungsbereich (B_{Ü}) zusätzlich in einem axialen Bereich (B_{S}) von 25 mm bis 150 mm, vorzugsweise von 30 mm bis 100 mm, vorzugsweise durch mindestens einen Schrumpfsitz (13) radial geführt ist.

15. Wickelkern (1) nach Anspruch 14,
**dadurch gekennzeichnet,**
**dass** der Schrumpfsitz (13) im von der Schweißung (11) abgewandten Bereich des Überlappungsbereichs (B_{Ü}) angebracht ist.

16. Wickelkern (1) nach Anspruch 14 oder 15,
**dadurch gekennzeichnet,**
**dass** mindestens ein Entlastungsfreischnitt (12.1), vorzugsweise eine Entlastungsrille (12.2), im der Schweißung (11) zugewandten Bereich des Überlappungsbereichs (B_{Ü}) angebracht ist.

17. Wickelkern (1) nach einem der vorhergehenden Ansprüche,
**dadurch gekennzeichnet,**
**dass** der Füllstoff (9.1) und/oder die Beschichtung (9.2) einem flexiblen Material (14) besteht und eine Härte (H_{F}) im Bereich von 20 P&J bis 100 P&J, vorzugsweise von 25 P&J bis 50 P&J, aufweist.

18. Wickelkern (1) nach Anspruch 17,
**dadurch gekennzeichnet,**
**dass** der Füllstoff (9.1) und/oder die Beschichtung (9.2) aus Polyurethan (PU) (15) oder aus einem Stoff mit ähnlichen Eigenschaften besteht.

19. Wickelkern (1) nach einem der vorhergehenden Ansprüche,
**dadurch gekennzeichnet,**
**dass** der Grundkörper (4) als ein Hohlkörper (16) ausgebildet ist.

20. Wickelkern (1) nach einem der vorhergehenden Ansprüche,
**dadurch gekennzeichnet,**
**dass** die bahnberührte Umfangsfläche (10) durch die beiden Außenumfangsflächen (6.3) der beiden Rohrhülsen (6) und die Außenumfangsfläche (8.1) des im Zwischenbereich (8) eingebrachten Füllstoffs (9.1) oder durch die beiden Außenumfangsflächen (6.3) der beiden Rohrhülsen (6) und die Außenumfangsfläche (4.4) der Grundkörpermitte (4.2) oder durch die Beschichtung (9.2), die auf die Außenumfangsfläche (6.3) der jeweiligen Rohrhülse (6) und die Außenumfangsfläche (4.4) der Grundkörpermitte (4.2) aufgebracht ist, gebildet ist.

21. Verfahren zur Verbesserung der Wickelqualität einer auf einem Wickelkern (1) kontinuierlich aufgewickelten Materialbahn (3), wobei der Wickelkern (1) aus einem Grundkörper (4) besteht, der je einen an seinen beiden Stirnseiten (4.3) angebrachten Lagerzapfen (5) und eine bahnberührte Umfangsfläche (10) aufweist,
**dadurch gekennzeichnet,**
**dass** ein Wickelkern (1) gemäß mindestens einem der Ansprüche 1 bis 20 verwendet wird.

## Claims

1. Winding core (1) for the continuous winding of a material web (3), having a base body (4) which has bearing journals (5) in each case fitted at its two ends (4.3), and having a circumferential surface (10) that touches the web, **characterized in that**, in the region of its two base body ends (4.1), the base body (4) in each case has a smaller base body end diameter (D_{GE}) than in the region of the base body centre (4.2) having a base body centre diameter (D_{GM}), and
**in that**, in the region of its two winding core ends (1.1), the winding core (1) is in each case provided with a tubular sleeve (6) which is aligned coaxially with the base body (4) and has a thin wall, is fixed in a cantilevered manner in the outer region (6.1) oriented towards the respective bearing journal (5) and is fixed rigidly to the base body (4) in the inner region (6.2) oriented towards the winding core centre (1.2), with a respective tubular sleeve outer diameter (D_{RA}) forming an annular interspace (7).

2. Winding core (1) according to Claim 1, **characterized in that** the two respective tubular sleeve outer diameters (D_{RA}) are greater than the base body centre diameter (D_{GM}), there being between the two tubular sleeves (6) an intermediate region (8) which is provided with at least one filler (9.1) for the purpose of obtaining a constant winding core outside diameter (D_{W}) for the circumferential surface (10) that touches the web.

3. Winding core (1) according to Claim 1, **characterized in that** the two respective tubular sleeve outer diameters (D_{RA}) and the base body centre diameter (D_{GM}) are equal, in order that they form a constant winding core outer diameter (D_{W}) for the circumferential surface (10) that touches the web.

4. Winding core (1) according to Claim 3, **characterized in that** the outer circumferential surface (6.3) of the respective tubular sleeve (6) and the outer circumferential surface (4.4) of the base body centre (4.2) are provided with a coating (9.2).

5. Winding core (1) according to one of the preceding claims, **characterized in that** the respective annular interspace (7) formed between the respective base body end (4.1) and the respective tubular sleeve (6) has an annular thickness (RS) of 5 mm to 20 mm, preferably of 8 mm to 15 mm.

6. Winding core (1) according to one of the preceding claims, **characterized in that** the respective base body end (4.1) has a respective axial length (L_{GE}) in the range from 15% to 45%, preferably in the range from 20% to 35%, of the length (L_{W}) of the winding core (1).

7. Winding core (1) according to one of the preceding claims, **characterized in that** the respective tubular sleeve (6) has a wall thickness (WS) of 10 mm to 25 mm, preferably of 12 mm to 20 mm.

8. Winding core (1) according to Claim 7, **characterized in that** the respective tubular sleeve (6) has a preferably constant or approximately constant wall thickness (WS) in the axial direction (AR) (arrow).

9. Winding core (1) according to one of the preceding claims, **characterized in that** the respective tubular sleeve (6) is fixed rigidly to the base body centre (4.2) by means of at least one single-layer weld (11).

10. Winding core (1) according to one of the preceding claims, **characterized in that** the respective tubular sleeve (6) consists of steel and/or plastic and/or of a material combination.

11. Winding core (1) according to Claim 10, **characterized in that** the plastic contains reinforcements of fibres, woven fabrics or the like.

12. Winding core (1) according to Claim 11, **characterized in that** the level of reinforcement decreases towards the outer region (6.1) oriented towards the respective bearing journal (5).

13. Winding core (1) according to one of the preceding claims, **characterized in that** the respective tubular sleeve (6) is fitted to the base body centre (4.2) with an axial overlap region (B_{Ü}) of 100 mm to 500 mm, preferably of 200 mm to 400 mm.

14. Winding core (1) according to Claim 13, **characterized in that**, in the overlap region (B_{Ü}), the respective tubular sleeve (6) is preferably additionally guided by means of at least one shrunk fit (13) in an axial region (B_{S}) of 25 mm to 150 mm, preferably of 30 mm to 100 mm.

15. Winding core (1) according to Claim 14, **characterized in that** the shrunk fit (13) is fitted in the area of the overlap region (B_{Ü}) facing away from the weld (11).

16. Winding core (1) according to Claim 14 or 15, **characterized in that** at least one relief clearance (12.1), preferably a relief groove (12.2) is made in the region of the overlap region (B_{Ü}) facing the weld (11).

17. Winding core (1) according to one of the preceding claims, **characterized in that** the filler (9.1) and/or the coating (9.2) consists of a flexible material (14) and has a hardness (H_{F}) in the range from 20 P&J to 100 P&J, preferably of 25 P&J to 50 P&J.

18. Winding core (1) according to Claim 17, **characterized in that** the filler (9.1) and/or the coating (9.2) consists of polyurethane (PU) (15) or of a material with similar properties.

19. Winding core (1) according to one of the preceding claims, **characterized in that** the base body (4) is formed as a hollow body (16).

20. Winding core (1) according to one of the preceding claims, **characterized in that** the circumferential surface (10) that touches the web is formed by the two outer circumferential surfaces (6.3) of the two tubular sleeves (6) and the outer circumferential surface (8.1) of the filler (9.1) introduced in the intermediate region (8), or by the two outer circumferential surfaces (6.3) of the two tubular sleeves (6) and the outer circumferential surface (4.4) of the base body centre (4.2), or by the coating (9.2) which is applied to the outer circumferential surface (6.3) of the respective tubular sleeve (6) and the outer circumferential surface (4.4) of the base body centre (4.2).

21. Method for improving the winding quality of a material web (3) wound continuously on a winding core (1), the winding core (1) consisting of a base body (4) which has a bearing journal (5) in each case fitted at its two ends (4.3), and having a circumferential surface (10) that touches the web, **characterized in that** a winding core (1) according to at least one of Claims 1 to 20 is used.

## Revendications

1. Mandrin d'enroulement (1) pour l'enroulement continu d'une bande de matériau (3), comprenant un corps de base (4) qui présente un tourillon (5) respectif monté sur ses deux côtés frontaux (4.3), et comprenant une surface périphérique (10) en contact avec la bande,
**caractérisé en ce que**
le corps de base (4) présente, dans la région de ses deux extrémités de corps de base (4.1), à chaque fois un plus petit diamètre d'extrémité de corps de base (D_{GE}) que dans la région du milieu du corps de base (4.2) ayant un diamètre de milieu de corps de base (D_{GM}), et
**en ce que** le mandrin d'enroulement (1), dans la région de ses deux extrémités de mandrin d'enroulement (1.1), est pourvu à chaque fois d'une douille tubulaire (6) orientée coaxialement au corps de base (4) et à paroi mince, qui, dans la région (6.1) située à l'extérieur, orientée vers le tourillon respectif (5), est fixée en porte-à-faux au corps de base (4) et qui, dans la région (6.2) située à l'intérieur, orientée vers le milieu du mandrin d'enroulement (1.2), est fixée rigidement au corps de base (4), avec un diamètre extérieur de douille tubulaire respectif (D_{RA}), en formant un espace intermédiaire de type annulaire (7).

2. Mandrin d'enroulement (1) selon la revendication 1,
**caractérisé en ce que**
les deux diamètres extérieurs respectifs des douilles tubulaires (D_{RA}) sont supérieurs au diamètre du milieu du corps de base (D_{GM}), une région intermédiaire (8) qui est pourvue d'au moins une matière de remplissage (9.1) étant prévue entre les deux douilles tubulaires (6) en vue d'obtenir un diamètre extérieur de mandrin d'enroulement (D_{W}) constant pour la surface périphérique (10) en contact avec la bande.

3. Mandrin d'enroulement (1) selon la revendication 1,
**caractérisé en ce que**
les deux diamètres extérieurs des douilles tubulaires (D_{RA}) et le diamètre du milieu du corps de base (D_{GM}) sont identiques, afin qu'ils forment un diamètre extérieur de mandrin d'enroulement (D_{W}) constant pour la surface périphérique (10) en contact avec la bande (10).

4. Mandrin d'enroulement (1) selon la revendication 3,
**caractérisé en ce que**
la surface périphérique extérieure (6.3) de la douille tubulaire respective (6) et la surface périphérique extérieure (4.4) du milieu du corps de base (4.2) sont pourvues d'un revêtement (9.2).

5. Mandrin d'enroulement (1) selon l'une quelconque des revendications précédentes,
**caractérisé en ce que**
l'espace intermédiaire (7) de type annulaire respectif formé entre l'extrémité de corps de base respective (4.1) et la douille tubulaire respective (6) présente une épaisseur d'anneau (RS) de 5 mm à 20 mm, de préférence de 8 mm à 15 mm.

6. Mandrin d'enroulement (1) selon l'une quelconque des revendications précédentes,
**caractérisé en ce que**
l'extrémité de corps de base respective (4.1) présente une longueur axiale respective (L_{GE}) dans la plage de 15% à 45%, de préférence dans la plage de 20% à 35%, de la longueur (L_{W}) du mandrin d'enroulement (1).

7. Mandrin d'enroulement (1) selon l'une quelconque des revendications précédentes,
**caractérisé en ce que**
la douille tubulaire respective (6) présente une épaisseur de paroi (WS) de 10 mm à 25 mm, de préférence de 12 mm à 20 mm.

8. Mandrin d'enroulement (1) selon la revendication 7,
**caractérisé en ce que**
la douille tubulaire respective (6) présente une épaisseur de paroi (WS) de préférence constante ou approximativement constante dans la direction axiale (AR) (flèche).

9. Mandrin d'enroulement (1) selon l'une quelconque des revendications précédentes,
**caractérisé en ce que**
la douille tubulaire respective (6) est fixée rigidement au milieu du corps de base (4.2) au moyen d'au moins un soudage monocouche (11).

10. Mandrin d'enroulement (1) selon l'une quelconque des revendications précédentes,
**caractérisé en ce que**
la douille tubulaire respective (6) se compose d'acier et/ou d'un plastique et/ou d'une combinaison de matériaux.

11. Mandrin d'enroulement (1) selon la revendication 10,
**caractérisé en ce que**
le plastique comprend des renforcements à base de fibres, de tissus ou similaires.

12. Mandrin d'enroulement (1) selon la revendication 11,
**caractérisé en ce que**
le degré de renforcement diminue vers la région (6.1) située à l'extérieur, orientée vers le tourillon respectif (5).

13. Mandrin d'enroulement (1) selon l'une quelconque des revendications précédentes,
**caractérisé en ce que**
la douille tubulaire respective (6) est montée sur le milieu du corps de base (4.2) avec une région de chevauchement axiale (B_{Ü}) de 100 mm à 500 mm, de préférence de 200 mm à 400 mm.

14. Mandrin d'enroulement (1) selon la revendication 13,
**caractérisé en ce que**
la douille tubulaire respective (6) est guidée radialement dans la région de chevauchement (B_{Ü}) en outre dans une région axiale (B_{S}) de 25 mm à 150 mm, de préférence de 30 mm à 100 mm, de préférence par au moins un frettage (13).

15. Mandrin d'enroulement (1) selon la revendication 14,
**caractérisé en ce que**
le frettage (13) est prévu dans la région de la région de chevauchement (B_{Ü}) opposée au soudage (11).

16. Mandrin d'enroulement (1) selon la revendication 14 ou 15,
**caractérisé en ce**
**qu'**au moins une découpe de décharge (12.1), de préférence une gorge de décharge (12.2), est pratiquée dans la région de la région de chevauchement (B_{Ü}) tournée vers le soudage (11).

17. Mandrin d'enroulement (1) selon l'une quelconque des revendications précédentes,
**caractérisé en ce que**
la matière de remplissage (9.1) et/ou le revêtement (9.2) se composent d'un matériau flexible (14) et présentent une dureté (H_{F}) dans la plage de 20 P&J à 100 P&J, de préférence de 25 P&J à 50 P&J.

18. Mandrin d'enroulement (1) selon la revendication 17,
**caractérisé en ce que**
la matière de remplissage (9.1) et/ou le revêtement (9.2) se composent de polyuréthane (PU) (15) ou d'une substance ayant des propriétés similaires.

19. Mandrin d'enroulement (1) selon l'une quelconque des revendications précédentes,
**caractérisé en ce que**
le corps de base (4) est réalisé sous forme de corps creux (16).

20. Mandrin d'enroulement (1) selon l'une quelconque des revendications précédentes,
**caractérisé en ce que**
la surface périphérique (10) en contact avec la bande est formée par les deux surfaces périphériques extérieures (6.3) des deux douilles tubulaires (6) et la surface périphérique extérieure (8.1) de la matière de remplissage (9.1) introduite dans la région intermédiaire (8) ou par les deux surfaces périphériques extérieures (6.3) des deux douilles tubulaires (6) et la surface périphérique extérieure (4.4) du milieu du corps de base (4.2) ou par le revêtement (9.2) qui est appliqué sur la surface périphérique extérieure (6.3) de la douille tubulaire respective (6) et la surface périphérique extérieure (4.4) du milieu du corps de base (4.2).

21. Procédé pour l'amélioration de la qualité de l'enroulement d'une bande de matériau (3) enroulée en continu sur un mandrin d'enroulement (1), le mandrin d'enroulement (1) se composant d'un corps de base (4) qui présente un tourillon respectif (5) monté sur ses deux côtés frontaux (4.3) et une surface périphérique (10) en contact avec la bande,
**caractérisé en ce que**
l'on utilise un mandrin d'enroulement (1) selon au moins l'une quelconque des revendications 1 à 20.
